# FASCICULE DE BREVET EUROPEEN

(11) **EP 0 402 256 B1**
(45) Date de publication et mention de la délivrance du brevet: **13.10.1993**
(21) Numéro de dépôt: 90401549.2
(22) Date de dépôt: 07.06.1990
(51) Int. Cl.: D06F 75/14, D06F 75/36

(54) **Fer à repasser à vapeur comportant un réservoir d'eau à l'arrière**
Dampfbügeleisen mit einem an der Rückseite gelegenen Wassertank
Steam iron with water tank at the rear

(30) Priorité: 08.06.1989 FR 8907579
(43) Date de publication de la demande: 12.12.1990
(73) Titulaire: SEB S.A., F-21260 Selongey (FR)
(72) Inventeur: Valente, Daniel, F-38200 Vienne (FR); Brandolini, Jean-Louis, F-42100 Saint Etienne (FR)
(74) Mandataire: Keib, Gérard

(56) Documents cités:
- CH-A- 422 705
- DE-B- 2 637 159
- GB-A- 2 160 229
- US-A- 2 418 020
- US-A- 2 552 988
- US-A- 3 949 499
- US-A- 4 484 399
- US-A- 4 815 224

## Description

La présente invention concerne un fer à repasser à vapeur comprenant un réservoir d'eau destiné à alimenter une chaudière de production de vapeur qui est généralement intégrée à la semelle du fer.

Dans les fers à vapeur connus de ce type, le réservoir est généralement fixé à l'avant du fer.

Ce réservoir d'eau est soit fixe, soit amovible.

Lorsqu'il est fixe, il s'étend généralement horizontalement sous la poignée supérieure et est relativement plat. Un tel fer à repasser est décrit dans le document GB 2 160 229.

Les faces latérales du réservoir suivent sensiblement le contour ogival de la semelle. Ce réservoir de plus est traversé verticalement par le système d'alimentation goutte à goutte en eau de la chambre de vaporisation située sous le réservoir, qui présente un bouton de commande faisant saillie sur la partie supérieure du fer en avant de la poignée.

Dans le cas des fers à vapeur à réservoir amovible, ce réservoir se détache du fer par l'avant de celui-ci.

Dans ce cas, le système d'alimentation goutte à goutte est solidaire du réservoir.

Dans tous les cas, du fait de la présence du réservoir à l'avant, le centre de gravité du fer se trouve sensiblement au milieu de celui-ci.

La demanderesse a constaté que les fers actuels présentaient un certain nombre d'inconvénients précisément liés à la présence du réservoir d'eau à l'avant du fer.

En effet, en raison de la forme avant des fers, il est impossible de donner aux réservoirs une forme compacte simple et peu coûteuse à réaliser. De plus, la présence du système d'alimentation goutte à goutte complique encore davantage la forme du réservoir et en augmente le coût de fabrication.

D'autre part, dans le cas des réservoirs amovibles, le fait que le dispositif d'alimentation goutte à goutte soit solidaire du réservoir, entraîne à chaque retrait ou mise en place du réservoir des risques de détérioration du dispositif précité.

De plus, le fait que le centre de gravité du fer soit situé sensiblement au milieu du fer ne constitue pas la solution idéale pour la facilité de mise en place du fer en position verticale ni pour sa stabilité dans cette position.

Un fer, décrit dans le brevet US 4 484 399, possède un réservoir d'eau situé à l'arrière du fer qui a une face d'appui plane servant à maintenir le fer en position verticale de repos. Cependant, du fait de la présence d'un logement à l'avant du fer pour le rangement du gobelet de remplissage du réservoir, il est impossible de donner à la partie avant du fer un profil plongeant vers l'avant très accentué, de sorte que la visibilité vers l'avant du fer est réduite, dans une zone où l'utilisateur a justement besoin d'une visibilité maximum pour repérer la position de la pointe du fer sur les parties à défroisser ou les plis des articles textiles à repasser. Ce manque de visibilité optimale gêne considérablement les utilisateurs.

Le but de la présence invention est précisément de remédier à tous les inconvénients précités.

Le fer à repasser visé par l'invention comprend un réservoir d'eau, la face arrière du fer étant plane et servant de surface d'appui du fer pour le maintenir en position verticale de repos, et la majeure partie du volume du réservoir étant disposée à l'arrière du fer.

Suivant l'invention, le fer à repasser est caractérisé en ce que le profil avant du corps du fer qui s'étend entre l'extrémité avant de la poignée du fer et la pointe de la semelle forme avec cette dernière un angle inférieur à 60°.

Cette disposition du réservoir d'eau en majeure partie à l'arrière du fer permet de déplacer le centre de gravité vers l'arrière, ce qui facilite considérablement sa mise en position verticale de repos et améliore sa stabilité dans cette position.

De plus, étant donné que la section arrière d'un fer est plus importante que sa section avant, le réservoir peut être logé plus facilement dans cette section arrière, présenter une forme plus compacte et moins coûteuse à réaliser, notamment parce qu'elle n'est pas tributaire du système d'alimentation goutte à goutte situé à la partie avant du fer.

Par ailleurs, étant donné que le réservoir d'eau n'est plus situé à l'avant du fer, la forme de cet avant n'est plus tributaire du réservoir, de sorte que l'on peut donner à celui-ci un profil plongeant vers l'avant nettement plus accentué que dans les réalisations connues, ce qui améliore considérablement la visibilité vers l'avant du fer.

En effet, lorsque l'angle entre le profil avant et la semelle est inférieur à 60°, la visibilité vers l'avant du fer est bien dégagée et l'utilisateur du fer distingue bien la pointe de ce fer, sans avoir à se pencher constamment au-dessus du fer.

Le réservoir d'eau peut être fixe ou amovible. Dans ce dernier cas, le réservoir est engagé soit dans un évidement qui débouche sur la face supérieure du fer, soit dans un évidement qui débouche sur une face latérale du fer, soit dans un évidement qui débouche sur la face arrière du fer.

D'autres particularités et avantages de l'invention apparaîtront encore dans la description ci-après.

Aux dessins annexés donnés à titre d'exemples non limitatifs :
- la figure 1 est une vue schématique en élévation latérale d'une première réalisation d'un fer à vapeur à réservoir fixe,
- la figure 2 est une vue schématique d'une seconde réalisation d'un fer à vapeur à réservoir fixe,
- la figure 3 est une vue schématique d'une première réalisation d'un fer à vapeur à réservoir amovible,
- la figure 4 est une vue schématique d'une deuxième réalisation d'un fer à vapeur à réservoir amovible,
- la figure 5 est une vue de l'arrière du fer selon la figure 4,
- la figure 6 est une vue schématique d'une troisième réalisation d'un fer à vapeur à réservoir amovible,
- la figure 7 est une vue de dessus du fer selon la figure 6,
- la figure 8 est une vue en perspective à plus grande échelle d'un fer à vapeur conforme à l'invention,
- la figure 9 est une vue en coupe longitudinale du fer selon la figure 8.

Dans toutes les réalisations représentées sur les dessins annexés, le réservoir d'eau est disposé à l'arrière du fer à repasser et la carrosserie du fer présente dans sa partie avant un profil 2 plongeant accentué et en particulier nettement plus accentué que dans le cas des fers à vapeur ayant un réservoir d'eau à l'avant.

Le profil 2 plongeant avant de la carrosserie du fer qui s'étend entre l'extrémité avant 3a de la poignée 3 du fer et la pointe 4a de la semelle forme avec cette dernière un angle a qui est de préférence inférieur à 60°. Dans les réalisations représentées, cet angle est voisin de 50°.

Grâce à la disposition du réservoir 1a, 1b, ... à l'arrière du fer, le centre de gravité G est situé entre sa face arrière 5 et le milieu du fer.

Cette face arrière 5 du fer est plane et sert de surface d'appui du fer pour le maintenir en position verticale. On voit sur les figures annexées que le réservoir d'eau 1a, 1b, 1c, 1d, 1e a une forme compacte sensiblement prismatique dont l'une 6a, 6b, 6c, 6d, 6e des faces est sensiblement parallèle à ladite face arrière 5 du fer.

Par ailleurs, dans toutes les réalisations représentées, le réservoir 1a, 1b, 1c, 1d, 1e s'étend sur sensiblement toute la largeur de la partie arrière du fer (voir notamment les figures 5 et 6).

De plus, le réservoir d'eau s étend sur plus de la moitié de la hauteur de la partie arrière du fer.

Comme également montré par les figures 1 à 7, le réservoir d'eau 1a, 1b, 1c, 1d, 1e est situé dans une zone de la partie arrière du fer qui s'étend au-delà du bord arrière 4b de la semelle 4.

De plus, la face inférieure 7 de la partie arrière du fer remonte progressivement du bord arrière 4b de la semelle 4 vers la face arrière plane 5 du fer.

Dans les réalisations représentées sur les figures 1 et 2, le réservoir 1a, 1b est fixe.

Dans le cas de la figure 1, l'alimentation en eau du réservoir la est réalisée à partir d'une ouverture 8 débouchant sur le profil plongeant avant 2 et reliée au réservoir la par une conduite 9 sensiblement horizontale passant sous l'évidement 10 qui délimite la poignée 3.

Sur la figure 2, le réservoir 1b débouche par une ouverture 11 située à la partie supérieure du fer près de sa face arrière plane 5.

Dans les réalisations selon les figures 3 à 7, le réservoir 1c, 1d, 1e est fixé de façon amovible dans la partie arrière du fer.

Dans le cas de la figure 3, le réservoir 1c est engagé dans un évidement 12 qui débouche sur la face supérieure 13 du fer. Cet évidement 12 est limité par des faces sensiblement parallèles à la face arrière 5 du fer et qui s'étendent sur toute la largeur de la partie arrière du fer.

Dans le cas des figures 4 et 5, le réservoir 1d est engagé dans un évidement 14 qui débouche sur une face latérale 15 du fer. Sur la figure 5, on voit en particulier que le réservoir 1d a une section trapézoïdale adaptée à celle de la partie arrière du fer, et qui s'intègre parfaitement à celle-ci.

Sur les figures 6 et 7, le réservoir 6e est engagé dans un évidement 16 qui débouche à la fois sur les faces arrière et supérieure du fer. La face avant 17 du réservoir 6e coiffe un bossage 18 dans lequel sont situés les moyens de connexion électrique du fer auxquels aboutit le cordon d'alimentation 19.

De plus, dans cette réalisation, la face arrière 20 du réservoir 6e constitue en même temps la face arrière plane 5 d'appui du fer.

Bien entendu, dans toutes les réalisations comportant un réservoir amovible, des moyens (non représentés) sont prévus pour verrouiller le réservoir dans l'évidement correspondant de la partie arrière du fer. Ces moyens peuvent être constitués par des becs d'encliquetage permettant un verrouillage réversible.

Par ailleurs, dans tous les cas, le réservoir devra comporter à sa partie inférieure une ouverture destinée à communiquer avec un conduit aboutissant au système d'alimentation goutte à goutte, placé à l'avant du fer.

Pour permettre à l'ouverture précitée de communiquer avec le conduit précité, on peut prévoir un clapet qui s'ouvre automatiquement lorsque le réservoir est en place et qui se ferme lorsque ce réservoir est retiré du fer.

Sur la figure 8, on a représenté l'aspect extérieur d'une réalisation concrète d'un fer à repasser conforme à l'invention.

Ce fer est du même type que celui représenté schématiquement sur la figure 1. Son réservoir est placé à l'arrière et son remplissage s'effectue par un orifice 8 qui débouche sur le profil plongeant avant 2 très accentué.

Le fait que le réservoir soit fixe ou amovible ne modifie pas la forme extérieure du fer.

La vue en coupe longitudinale représentée sur la figure 9, montre la disposition du réservoir 1 à l'arrière du fer, ainsi que le conduit 9 qui s'étend horizontalement vers l'avant où il débouche dans une chambre 21 qui communique avec la chambre de vaporisation 22 par l'intermédiaire du pointeau 23 du système d'alimentation goutte à goutte. Ce pointeau 23 est commandé par un bouton 24 qui fait légèrement saillie à l'extrémité avant de la poignée 3.

Le remplissage du réservoir 1a est réalisé par une ouverture 8 située sur l'arête avant plongeante 2, cette ouverture 8 communiquant avec la chambre 21 et avec le conduit 9. Dans cette réalisation, le réservoir 1a n'est pas entièrement logé dans la partie arrière du fer. Cependant, la majeure partie du volume du réservoir s'étend entre le milieu du fer et sa face arrière.

On va maintenant détailler les nombreux avantages techniques des fers à vapeur que l'on vient de décrire.

Tout d'abord, le fait que le réservoir 1a, 1b, 1c, 1d, 1e soit placé à l'arrière du fer, permet d'alléger l'avant et donc de déplacer le centre de gravité vers l'arrière.

Ainsi, d'une part l'utilisateur pourra sans effort basculer le fer vers sa position verticale de repos et d'autre part cette position verticale, dans laquelle la face arrière 5 du fer est en appui sur une surface horizontale sera beaucoup plus stable que dans les fers connus.

Par ailleurs, étant donné que la partie arrière du fer a une section plus large que sa partie avant, le réservoir a une forme plus compacte et simple à réaliser que dans les réalisations connues, d'autant plus que cette forme, dans le cas d'un réservoir amovible, n'est pas tributaire de la présence du système d'alimentation goutte à goutte.

L'absence de réservoir à l'avant du fer, permet de rendre la partie avant du fer plus plongeante, assurant ainsi une meilleure visibilité de la pointe du fer.

La figure 1 montre en effet, que l'oeil 25 de l'utilisateur peut, grâce au profil très plongeant 2 de l'avant du fer, voir l'extrémité 4a de la semelle 4, sans avoir à pencher fortement et/ou fréquemment sa tête en avant, de sorte que l'utilisation du fer est moins fatigante. De plus, étant donné que l'utilisateur a en permanence une visibilité optimale sur la pointe de la semelle, les repassages délicats, tels que les plis des vêtements sont réalisés dans de meilleures conditions et avec plus de précision.

## Revendications

1. Fer à repasser à vapeur comprenant un réservoir d'eau, la face arrière (5) du fer étant plane et servant de surface d'appui du fer pour le maintenir en position verticale de repos et la majeure partie du volume du réservoir (1a, 1b, 1c, 1d, 1e) étant disposée à l'arrière du fer, caractérisé en ce que le profil avant (2) du corps du fer qui s'étend entre l'extrémité avant (3a) de la poignée (3) du fer et la pointe (4a) de la semelle (4) forme avec cette dernière un angle (a) inférieur à 60°.

2. Fer à repasser conforme à la revendication 1, caractérisé en ce que la partie du volume du réservoir (1a, 1b, 1c, 1d, 1e) disposée à l'arrière du fer est adaptée à placer le centre de gravité (G) du fer entre la face arrière (5) et le milieu du fer.

3. Fer à repasser conforme à l'une des revendications 1 ou 2, caractérisé en ce que le réservoir d'eau (1a, 1b, 1c, 1d, 1e) a une forme sensiblement prismatique dont l'une des faces est sensiblement parallèle à ladite face arrière (5) du fer.

4. Fer à repasser conforme à la revendication 3, caractérisé en ce que le réservoir (1a, 1b, 1c, 1d) s'étend sur sensiblement toute la largeur de la partie arrière du fer.

5. Fer à repasser conforme à l'une des revendications 3 ou 4, caractérisé en ce que le réservoir (1a, 1b, 1c, 1d, 1e) s'étend sur plus de la moitié de la hauteur de la partie arrière du fer.

6. Fer à repasser conforme à l'une des revendications 1 à 5, caractérisé en ce que le réservoir d'eau (1a, 1b, 1c, 1d, 1e) est situé dans une zone de la partie arrière du fer qui s'étend au-delà du bord arrière (4b) de la semelle (4).

7. Fer à repasser conforme à la revendication 6, caractérisé en ce que la face inférieure (7) de ladite partie arrière remonte progressivement du bord arrière (4b) de la semelle vers la face arrière plane (5) du fer.

8. Fer à repasser conforme à l'une des revendications 1 à 7, caractérisé en ce que le réservoir (1a, 1b) est fixe.

9. Fer à repasser conforme à l'une des revendications 1 à 7, caractérisé en ce que le réservoir (1c, 1d, 1e) est fixé de façon amovible dans la partie arrière du fer.

10. Fer à repasser conforme à la revendication 9, caractérisé en ce que le réservoir (1c) est engagé dans un évidement (12) qui débouche sur la face supérieure (13) du fer.

11. Fer à repasser conforme à la revendication 9, caractérisé en ce que le réservoir (1d) est engagé dans un évidement (14) qui débouche sur une face latérale du fer.

12. Fer à repasser conforme à la revendication 9, caractérisé en ce que le réservoir (1e) est engagé dans un évidement (16) qui débouche sur la face arrière du fer.

13. Fer à repasser conforme à la revendication 12, caractérisé en ce que la face avant (17) du réservoir (1e) coiffe un bossage (18) dans lequel sont situés les moyens de connexion électrique du fer.

14. Fer à repasser conforme à l'une des revendications 12 ou 13, caractérisé en ce que la face arrière (20) du réservoir constitue en même temps la face arrière plane d'appui du fer.

## Patentansprüche

1. Dampfbügeleisen mit einem Wasserbehälter, wobei die Rückseite (5) des Bügeleisens eben ist und als Stützfläche des Bügeleisens dient, um dieses in einer vertikalen Ruhestellung zu halten, und wobei der größte Teil des Volumens des Behälters (1a, 1b, 1c, 1d, 1e) beim hinteren Teil des Bügeleisens angeordnet ist, dadurch gekennzeichnet, daß das Vorderprofil (2) des Körpers des Bügeleisens, das sich zwischen dem Vorderende (3a) des Griffes (3) des Bügeleisens und der Spitze (4a) der Sohle (4) erstreckt, mit dieser letzteren einen Winkel (a) bildet, der kleiner als 60° ist.

2. Bügeleisen nach Anspruch 1, dadurch gekennzeichnet, daß der Teil des Volumens des Behälters (1a, 1b, 1c, 1d, 1e), der bei dem hinteren Teil des Bügeleisens angeordnet ist, so ausgelegt ist, daß der Schwerpunkt (G) des Bügeleisens zwischen der Rückseite (5) und der Mitte des Bügeleisens liegt.

3. Bügeleisens nach einem der Ansprüche 1 oder 2, dadurch gekennzeichnet, daß der Wasserbehälter (1a, 1b, 1c, 1d, 1e) eine im wesentlichen prismatische Form besitzt, von der eine Seite im wesentlichen parallel zu der Rückseite (5) des Bügeleisens ist.

4. Bügeleisen nach Anspruch 3, dadurch gekennzeichnet, daß sich der Behälter (1a, 1b, 1c, 1d) im wesentlichen über die ganze Breite des hinteren Teils des Bügeleisens erstreckt.

5. Bügeleisen nach einem der Ansprüche 3 oder 4, dadurch gekennzeichnet, daß sich der Behälter (1a, 1b, 1c, 1d, 1e) über mehr als die Hälfte der Höhe des hinteren Teils des Bügeleisens erstreckt.

6. Bügeleisen nach einem der Ansprüche 1 bis 5, dadurch gekennzeichnet, daß der Wasserbehälter (1a, 1b, 1c, 1d, 1e) in einem Bereich des hinteren Teils des Bügeleisens angeordnet ist, der sich über den hinteren Rand (4b) der Sohle (4) hinaus erstreckt.

7. Bügeleisen nach Anspruch 6, dadurch gekennzeichnet, daß die Unterseite 7 des hinteren Teils fortschreitend von dem hinteren Rand (4b) der Sohle in Richtung der ebenen Rückseite (5) des Bügeleisens ansteigt.

8. Bügeleisen nach einem der Ansprüche 1 bis 7, dadurch gekennzeichnet, daß der Behälter (1a, 1b) fest ist.

9. Bügeleisen nach einem der Ansprüche 1 bis 7, dadurch gekennzeichnet, daß der Behälter (1c, 1d, 1e) abnehmbar an dem hinteren Teil des Bügeleisens befestigt ist.

10. Bügeleisen nach Anspruch 9, dadurch gekennzeichnet, daß der Behälter (1c) in eine Ausnehmung (12) eingesetzt ist, die an der Oberseite (13) des Bügeleisens mündet.

11. Bügeleisen nach Anspruch 9, dadurch gekennzeichnet, daß der Behälter (1d) in eine Ausnehmung (14) eingesetzt ist, die an einer Seitenfläche des Bügeleisens mündet.

12. Bügeleisen nach Anspruch 9, dadurch gekennzeichnet, daß der Behälter (1e) in eine Ausnehmung (16) eingesetzt ist, die an der Rückseite des Bügeleisens mündet.

13. Bügeleisen nach Anspruch 12, dadurch gekennzeichnet, daß die Vorderseite (17) des Behälters (1e) einen Ansatz (18) trägt, in dem die elektrischen Verbindungsmittel des Bügeleisens angeordnet sind.

14. Bügeleisen nach einem der Ansprüche 12 oder 13, dadurch gekennzeichnet, daß die Rückseite (20) des Behälters gleichzeitig die ebene, hintere Stützfläche des Bügeleisens bildet.

## Claims

1. A steam iron comprising a water reservoir, the rear surface (5) of the iron being flat and acting as a support surface for the iron to hold it in a vertical position of rest and the greater part of the volume of the reservoir (1a, 1b, 1c, 1d, 1e) being disposed at the rear of the iron, characterised in that the front profile (2) of the body of the iron which extends between the front end (3a) of the handle (3) of the iron and the tip (4a) of the soleplate (4) forms an angle (a) with the latter of less than 60°.

2. An iron according to claim 1, characterised in that that part of the volume of the reservoir (1a, 1b, 1c, 1d, 1e) which is disposed at the rear of the iron is adapted to place the centre of gravity (G) of the iron between the rear surface (5) and the centre of the iron.

3. An iron according to claim 1 or 2, characterised in that the water reservoir (1a, 1b, 1c, 1d, 1e) has a substantially prismatic shape, one of the surfaces of which is substantially parallel to the said rear surface (5) of the iron.

4. An iron according to claim 3, characterised in that the reservoir (1a, 1b, 1c, 1d) extends over substantially the entire width of the rear part of the iron.

5. An iron according to claim 3 or 4, characterised in that the reservoir (1a, 1b, 1c, 1d, 1e) extends over more than half the height of the rear part of the iron.

6. An iron according to any one of claims 1 to 5, characterised in that the water reservoir (1a, 1b, 1c, 1d, 1e) is situated in a zone of the rear part of the iron which extends beyond the rear edge (4b) of the soleplate (4).

7. An iron according to claim 6, characterised in that the bottom surface (7) of the said rear part rises progressively from the rear edge (4b) of the soleplate to the flat rear surface (5) of the iron.

8. An iron according to any one of claims 1 to 7, characterised in that the reservoir (1a, 1b) is fixed.

9. An iron according to any one of claims 1 to 7, characterised in that the reservoir (1c, 1d, 1e) is detachably fixed in the rear part of the iron.

10. An iron according to claim 9, characterised in that the reservoir (1c) is engaged in a recess (12) which opens out on to the top surface (13) of the iron.

11. An iron according to claim 9, characterised in that the reservoir (1d) is engaged in a recess (14) which opens out on to a side surface of the iron.

12. An iron according to claim 9, characterised in that the reservoir (1e) is engaged in a recess (16) which opens out on to the rear surface of the iron.

13. An iron according to claim 12, characterised in that the front surface (17) of the reservoir (1e) caps a projection (18) in which the electrical connection means for the iron are situated.

14. An iron according to claim 12 or 13, characterised in that the rear surface (20) of the reservoir also forms the flat rear support surface of the iron.
